# EUROPÄISCHE PATENTANMELDUNG

(11) **EP 4 737 007 A1**
(43) Veröffentlichungstag der Anmeldung: **06.05.2026**
(21) Anmeldenummer: 25209248.1
(22) Anmeldetag: 16.10.2025
(51) Int. Cl.: B01L 3/00

(54) **PROBENTRANSFER AUS TROPFENARRAYS DURCH ELEKTRISCHE FELDER**

(30) Priorität: 31.10.2024 DE 102024131885
(71) Anmelder: Karlsruher Institut für Technologie, Körperschaft des öffentlichen Rechts, 76131 Karlsruhe (DE); Technische Universität Darmstadt, 64289 Darmstadt (DE)
(72) Erfinder: LEVKIN, Pavel, 76344 Eggenstein-Leopoldshafen (DE); HARDT, Steffen, 64846 Groß-Zimmern (DE); SADEGHI, Arman, 64285 Darmstadt (DE); WIEDMANN, Janne, 76135 Karlsruhe (DE)
(74) Vertreter: Müller-Boré & Partner Patentanwälte PartG mbB

(57) **Zusammenfassung**

Die vorliegende Erfindung betrifft ein Verfahren zum kontaktlosen Transferieren eines Teils einer Probe, eine Vorrichtung zum kontaktlosen Transferieren eines Teils einer Probe und die Verwendung der Vorrichtung zum Transferieren eines Teils einer Probe.

## Beschreibung

Die vorliegende Erfindung betrifft ein Verfahren zum kontaktlosen Transferieren eines Teils einer Probe, eine Vorrichtung zum kontaktlosen Transferieren eines Teils einer Probe und die Verwendung der Vorrichtung zum Transferieren eines Teils einer Probe.

Lab-on-a-Chip (LOC)-Instrumente sind Mikrolabore auf einem zentimetergroßen Chip, die in den letzten Jahrzehnten für chemische und biologische Analysen entwickelt wurden. Zu den Hauptvorteilen dieser Geräte gehören schnelle Analysen, geringer Analysenproben- und Reagenzienverbrauch und Multiplexing. Tröpfchen-Microarrays sind Beispiele für LOCs und können beispielsweise für die DNA-Analyse verwendet werden.

Mit einer Vielzahl von Analysenproben, die auf einem Tröpfchen-Microarray platziert sind, können viele Experimente oder Analyseprotokolle parallel durchgeführt werden. Ein typisches (Tröpfchen-)Microarray mit kreisförmigen hydrophilen Bereichen ist in Figur 1 schematisch dargestellt. Insgesamt haben diese Microarrays die folgenden Vorteile:
- Geringe Volumina führen zu einem geringen Verbrauch an seltenen Materialien
- Parallele Modifikation und Charakterisierung ermöglichen es, eine große Anzahl von Proben in kurzer Zeit zu testen

Trotz der zahlreichen Vorteile von Tröpfchen-Microarrays gibt es noch keine zuverlässige Methode für die Entnahme von Aliquots, um den Fortschritt der Prozesse innerhalb der Tröpfchen zu überprüfen oder diese zu analysieren. Die Aliquotentnahme wird unter anderem durch die große Anzahl und das geringe zur Verfügung stehende Volumen der Analysenproben erschwert. Dadurch sind herkömmliche Werkzeuge, wie Pipetten, unbrauchbar.

Prinzipiell ist es zwar möglich, die Aliquotentnahme mit Hilfe einer flachen Platte durchzuführen, die sich dem Tröpfchen-Microarray von oben nähert und einen Teil des Tröpfchens ablöst. Für den parallelen Transfer von Aliquots von einem Microarray zu einem anderen werden in der sogenannten "Sandwich"-Methode zwei Microarrays durch eine mechanische Ausrichtungsvorrichtung in Kontakt gebracht.

Verfahren, die auf einem Kontakttransfer des Tröpfchens mit einem zweiten Microarray beruhen, geben jedoch keine gute Kontrolle über die Menge, die von den Tröpfchen abgezogen wird. In den meisten Fällen wird ein beträchtlicher Teil des Tröpfchens übertragen. Im Gegensatz dazu werden in praktischen Anwendungen sehr kleine übertragene Mengen des Aliquots bevorzugt, um eine sukzessive Aliquotentnahme zu ermöglichen. Zusätzlich sind solche Verfahren, basierend auf einem Kontakttransfer, aufgrund möglicher Kontamination des Tröpfchens sowie langsamere Geschwindigkeiten limitiert.

Der vorliegenden Erfindung liegt somit die Aufgabe zu Grunde, ein Verfahren zum kontaktlosen Transferieren eines Teils einer Probe bereitzustellen, das die vorstehend aufgeführten Nachteile bekannter Verfahren zur Aliquotentnahme von Microarrays überkommt. Insbesondere soll ein Verfahren zum kontrollierten, kontaminationsarmen effektiven und parallelen Transferieren kleinerer Teile von Proben ermöglicht werden.

Diese Aufgabe wird durch die in den Ansprüchen gekennzeichneten Ausführungsformen gelöst. Insbesondere stellt die vorliegende Erfindung ein Verfahren zum kontaktlosen Transferieren eines Teils einer Probe bereit, das die Schritte umfasst:
Bereitstellen einer Anordnung, welche folgende Komponenten in dieser Reihenfolge übereinander angeordnet umfasst:
eine erste Elektrode, die horizontal ausgerichtet ist,
ein Microarray, das eine Oberfläche mit mindestens einem Bereich aufweist, und auf mindestens einem Bereich eine Probe trägt,
einen Probensammler und
eine zweite Elektrode, die parallel zur ersten Elektrode ausgerichtet ist,
mit der Maßgabe, dass weder die erste Elektrode noch der Probensammler die Probe berührt, und
Anlegen einer elektrischen Spannung zwischen der ersten und der zweiten Elektrode, um ein elektrisches Feld zwischen beiden Elektroden zu erzeugen, wodurch ein Teil der Probe von dem Microarray auf den Probensammler transferiert wird.

In dem erfindungsgemäßen Verfahren zum kontaktlosen Transferieren eines Teils einer Probe wird die Probe zwischen zwei parallelen Elektroden angeordnet, wodurch nach Anlegen der elektrischen Spannung zwischen beiden Elektroden ein elektrisches Feld auf sie einwirkt. Durch das Einwirken des elektrischen Felds auf die Probe tritt eine dielektrische Polarisation der Probe auf.

Der Mechanismus der dielektrischen Polarisation von elektrisch nicht leitfähigen oder dielektrischen Materialien ist schematisch in Figur 2 gezeigt. Im Gegensatz zu elektrisch leitfähigen Materialien liegen in dielektrischen Materialien keine freien Ladungen vor. Deswegen können Ladungen in dielektrischen Materialien, anders als in elektrischen Leitern, als Reaktion auf das erzeugte elektrische Feld nicht fließen, sondern sich nur leicht aus ihrer Gleichgewichtsposition verschieben. Dadurch werden diese Materialien durch das elektrische Feld dielektrisch polarisiert. Aufgrund dieser dielektrischen Polarisation sind innerhalb des dielektrischen Materials positive Ladungen in eine Richtung und negative Ladungen in eine entgegengesetzte Richtung verschoben. Aufgrund dessen werden auf gegenüberliegenden Seiten des Materials lokal zwei elektrische Ladungen mit entgegengesetzten Vorzeichen erzeugt, welche ein internes elektrisches Feld erzeugen, das teilweise das äußere, auf das Material einwirkende elektrische Feld kompensiert.

Ist nun eine Probe einer dielektrischen Flüssigkeit in der in Figur 3 dargestellten Weise einem elektrischen Feld ausgesetzt, kommt es zu einer Ansammlung negativer Ladungen auf der Oberseite der Probe. Daher wirkt auf diesen Teil der Probe, der mit einer gestrichelten Linie gekennzeichnet ist, eine resultierende elektrostatische Kraft. Wenn das elektrische Feld stark genug ist, ist diese resultierende Kraft groß genug, um die Oberflächenspannung innerhalb der Probe zu überwinden, was zum Abtrennen und damit zum Transferieren des oberen Teils der Probe führt, wie in Figur 3 dargestellt.

Andere Materialien, wie beispielsweise Wasser, sind zwar leitfähig, aber ihre Reaktion auf ein angelegtes elektrisches Feld ist ähnlich wie bei dielektrischen Materialien. Der Hauptunterschied besteht darin, dass die Ladungsakkumulation in leitfähigen Materialien hauptsächlich auf die Wanderung freier Ladungen zurückzuführen ist, im Gegensatz zu den gebundenen Ladungen in einem Dielektrikum. Auch in leitfähigen Materialien können elektrische Felder genutzt werden, um Teile einer Probe abzutrennen und dadurch zu transferieren. Somit kann das erzeugte elektrische Feld zu einem spontanen Transferieren eines Teils der Probe von der Oberfläche des Microarrays, das die Probe trägt, in Richtung der zweiten Elektrode führen.

Dadurch kann durch das Verfahren der vorliegenden Erfindung ein Teil einer Probe, die von einem Bereich des Microarrays getragen wird, durch das Anlegen einer Spannung zwischen der ersten und der zweiten Elektrode kontaktlos transferiert werden. Konkret wird ein Teil der Probe von dem Microarray in Richtung der zweiten Elektrode auf den Probensammler transferiert.

Der kontaktlos transferierte Teil der Probe kann danach weiteren Verfahren, beispielsweise einer (bio-)chemischen Analytik, zugeführt werden. Somit erlaubt das Verfahren zum kontaktlosen Transferieren eines Teils einer Probe der vorliegenden Erfindung ein kontrolliertes, kontaminationsarmes und effektives Transferieren von kleinen Teilen einer Probe mit hoher Geschwindigkeit und einem hohen Maß an Parallelisierung.

Im Sinne der vorliegenden Erfindung wird unter kontaktlosem Transferieren eines Teils einer Probe das Übertragen eines Teils der Probe, die von einem Microarray getragen wird, auf eine andere Komponente der Anordnung oder Vorrichtung zum kontaktlosen Transferieren, ohne dass die andere Komponente in Kontakt mit der Probe ist oder mit ihr in Kontakt gebracht wird, verstanden. Beispielsweise wird der Teil der Probe kontaktlos auf den Probensammler transferiert bzw. übertragen. Der Prozess des Transferierens umfasst dabei das Abtrennen eines Teils der Probe und der Beschleunigung des abgetrennten Teils in Richtung des Probensammlers durch das elektrische Feld sowie das Abscheiden des abgetrennten Teils der Probe auf dem Probensammler. In diesem Fall ist der Probensammler nicht in Kontakt mit der Probe oder wird mit dieser in Kontakt gebracht. Der transferierte Teil der Probe kann auch als Aliquot bezeichnet werden.

Die Auswahl der Probe ist nicht sonderlich eingeschränkt, solange diese durch das Einwirken eines elektrischen Feldes dielektrisch polarisiert und mindestens ein Teil davon transferiert werden kann. Um das Transferieren des Teils der Probe zu vereinfachen, ist die Probe vorzugsweise eine Flüssigkeit.

In einer bevorzugten Ausführungsform der vorliegenden Erfindung umfasst die Probe ein dielektrisches Lösungsmittel und/oder ein leitfähiges Lösungsmittel. Geeignete Lösungsmittel sind beispielsweise entionisiertes Wasser, wässrige 1 M NaCl-Lösung, PBS-Puffer, HEPES-Puffer, TRIS-Puffer, Methanol, Ethanol, Acetonitril, Dimethylformamid und Dimethylsulfoxid, ohne auf diese beschränkt zu sein. Diese Lösungsmittel können ausreichend dielektrisch polarisiert werden und haben eine geeignete Oberflächenspannung, um das kontaktlose Transferieren eines Teils der Probe durch das Anlegen der elektrischen Spannung zu verbessern. Vorzugsweise umfasst die Probe Wasser oder PBS-Puffer als Lösungsmittel.

Zusätzlich zu dem Lösungsmittel kann die Probe mindestens einen weiteren Bestandteil umfassen. Der mindestens eine Bestandteil ist von der Verwendung der Probe bzw. des transferierten Teils abhängig und kann vom Fachmann entsprechend gewählt werden. Vorzugsweise ist der Bestandteil ein Analyt oder ein Reagenz. Beispielsweise kann die Probe mindestens einen Bestandteil, ausgewählt aus der Gruppe, bestehend aus Zellen, Zellbestandteilen, kleinen Molekülen, Proteinen (z.B. Peptide, Antikörper, Enzyme), Nukleinsäuren (z.B. RNA und DNA), Lipiden, Polysacchariden, Metaboliten, Blutserum, Blutplasma, Lymphflüssigkeit, Cerebrospinalflüssigkeit, Urin, Speichel, Tränenflüssigkeit, Gewebeextrakten, Zellkulturmedien, Bakterien und Viren enthalten. Unter kleinen Molekülen werden Moleküle mit einer Molekülmasse von 800 g/mol oder weniger verstanden.

Das Volumen der Probe ist nicht beschränkt und kann vom Fachmann abhängig von der Verfügbarkeit oder Bedarf der Probe entsprechend gewählt werden. Das Volumen der Probe kann ähnlich zu dem Volumen der Proben auf gängigen Tröpfchen-Microarrays sein.

In einer bevorzugten Ausführungsform der vorliegenden Erfindung beträgt das Volumen der Probe 100 pL bis 100 µL, bevorzugt von 100 nL bis 10 µL. Hier bezieht sich das Volumen der Probe auf das Gesamtvolumen der Probe. Eine flüssige Probe mit einem solchen Volumen formt typischerweise einen Tropfen. Daher kann in dem erfindungsgemäßen Verfahren die Probe ein Tropfen sein. Werden in dem Verfahren gleichzeitig mehrere Proben teilweise transferiert, so können die Proben näherungsweise das gleiche Volumen aufweisen, bspw. liegen die Probenvolumina jeweils innerhalb eines Bereichs von +/- 10%, vorzugweise +/- 5%, noch bevorzugter +/- 1%, bezogen auf den Durchschnitt aus den Volumina aller Proben.

Unter dem Teil einer Probe wird eine Teilportion der Probe oder Aliquot verstanden. Der Teil der Probe weist die gleiche Zusammensetzung wie die Probe selbst, aber ein kleineres Volumen auf. Das Volumen des transferierten Teils der Probe ist nicht näher eingeschränkt und kann vom Fachmann abhängig von der Verfügbarkeit der Probe und der Verwendung des transferierten Teils gewählt werden. Beispielsweise weist der transferierte Teil der Probe 1% bis 10% des Volumens der Probe auf. Daher kann der transferierte Teil der Probe beispielsweise ein Volumen von 1 pL bis 10 µL, bevorzugt 1 nL bis 1 µL aufweisen. Werden in dem Verfahren zum kontaktlosen Transferieren eines Teils einer Probe gleichzeitig von mehreren Proben je ein Teil transferiert, bezieht sich das Volumen auf das durchschnittliche Volumen der einzelnen transferierten Teile.

Das Volumen des transferierten Teils der Probe und das durchschnittliche Volumen der einzelnen transferierten Teile kann gravimetrisch bestimmt werden. Falls die Dichte der Probe nicht bekannt sein sollte, kann dafür näherungsweise die Dichte des enthaltenes Lösungsmittel zur gravimetrischen Bestimmung des Volumens verwendet werden. Das Volumen des transferierten Teils der Probe kann auch durch die Analyse der Höhe des transferierten Teils der Probe (Tropfenvolumen) mit optischen Methoden und Berechnung des Volumens, basierend auf der Form des aus dem transferierten Teil der Probe geformten Tropfens (Kugelkappe) bestimmt werden, wenn die Kontaktfläche und die Kontaktwinkel des Tropfen bekannt sind. Alternativ kann das Volumen des transferierten Teils der Probe durch Fluoreszenzmessung bestimmt werden, wobei die Fluoreszenzintensität in Abhängigkeit vom Volumen verwendet wird, die in einem Kalibrierungsexperiment gewonnen wurde.

Das erfindungsgemäße Verfahren umfasst den Schritt des Bereitstellens einer Anordnung, welche eine erste Elektrode, die horizontal ausgerichtet ist, ein Microarray, das eine Oberfläche mit mindestens einem Bereich aufweist, und auf mindestens einem Bereich eine Probe trägt, einen Probensammler und eine zweite Elektrode, die parallel zur ersten Elektrode ausgerichtet ist, in dieser Reihenfolge übereinander angeordnet umfasst, mit der Maßgabe, dass weder die erste Elektrode noch der Probensammler die Probe berührt, und einen Schritt des Anlegens einer elektrischen Spannung zwischen der ersten und der zweiten Elektrode, um ein elektrisches Feld zwischen beiden Elektroden zu erzeugen, wodurch ein Teil der Probe von dem Microarray auf den Probensammler transferiert wird.

Die Oberfläche und der mindestens eine Bereich des Microarrays sind in Hinblick auf ihre Eigenschaften nicht besonders eingeschränkt, solange der mindestens eine Bereich der Oberfläche eine Probe tragen kann. Die Eigenschaften des Bereichs können durch das Material, aus dem das Microarray gebildet ist, oder einer Modifikation der Oberfläche bestimmt sein. Beispielsweise kann die Oberfläche ganz oder teilweise hydrophil und/oder hydrophob modifiziert sein, um hydrophile und/oder hydrophobe Bereiche bereitzustellen.

In einer bevorzugten Ausführungsform ist der mindestens eine Bereich mindestens ein hydrophiler Bereich. Das heißt, in der Anordnung ist ein Microarray umfasst, das eine Oberfläche mit mindestens einem hydrophilen Bereich aufweist, und auf mindestens einem hydrophilen Bereich eine Probe trägt.

Beim Einwirken des elektrisches Feldes auf eine Probe, welche von einer nicht hydrophilen Oberfläche getragen wird, kann sich die Probe entlang der Oberfläche bewegen. Eine solche Bewegung der Probe entlang der Oberfläche kann ein reproduzierbares kontaktloses Transferieren eines Teils der Probe erschweren oder gar verhindern. Das kontaktlose Transferieren eines Teils der Probe kann -vor allem in Hinblick auf dessen Reproduzierbarkeit- verbessert werden, wenn die Probe auf einem hydrophilen Bereich der Oberfläche des Microarrays getragen wird.

In einer weiteren bevorzugten Ausführungsform ist der mindestens eine hydrophile Bereich von einem hydrophoben Bereich umschlossen. In diesem Fall weist das Microarray eine Oberfläche mit mindestens einem hydrophilen Bereich auf, der von einem hydrophoben Bereich umschlossen ist, und trägt auf dem mindestens einen hydrophilen Bereich die Probe. Das Umschließen des mindestens einen hydrophilen Bereichs durch den hydrophoben Bereich kann weiter die Bewegung entlang der Oberfläche der getragenen Probe unterdrücken und somit die Reproduzierbarkeit des Transferierens eines Teils der Probe, beispielsweise in einer Probenentnahme, erhöhen.

Zusätzlich kann ein Microarray, aufweisend eine Oberfläche mit mindestens einem hydrophilen Bereich, der von einem hydrophoben Bereich umschlossen ist, in sich anschließenden Experimenten, beispielsweise in Zellkulturen, biochemischen Assays oder in der Analytik, verwendet werden. Dadurch können Ressourcen gespart werden. Dies trifft auch auf den Probensammler zu, falls dieser eine Oberfläche mit mindestens einem hydrophilen Bereich oder eine Oberfläche mit mindestens einem hydrophilen Bereich, der von einem hydrophoben Bereich umschlossen ist, aufweist.

Vorzugsweise wird in dem erfindungsgemäßen Verfahren der Schritt des Bereitstellens der Anordnung vor dem Schritt des Anlegens der elektrischen Spannung ausgeführt.

Unter einer Anordnung wird im Sinne der vorliegenden Erfindung eine Gruppierung bestimmter Elemente in einer vergebenen Weise verstanden. Daher kann die Anordnung der Komponenten als auch eine Gruppierung der Komponenten verstanden werden. Die Komponenten sind dabei in der angegeben Art und Weise platziert.

Die Anordnung umfasst als Komponenten, ohne darauf beschränkt zu sein, die erste Elektrode, das Microarray, den Probensammler und die zweite Elektrode. Diese sind in der Reihenfolge erste Elektrode - Microarray - Probensammler - zweite Elektrode übereinander angeordnet. Im Sinne der vorliegenden Erfindung bedeutet übereinander angeordnet, dass die Komponenten in einer vertikalen Richtung übereinander angeordnet sind. Das heißt die erste Elektrode, das Microarray, der Probensammler und die zweite Elektrode befinden sich in dieser Reihenfolge von unten nach oben in einer vertikalen Richtung übereinander.

Die Positionierung der einzelnen Komponenten innerhalb der Anordnung ist nicht besonderes eingeschränkt, solange die erste Elektrode, das Microarray, der Probensammler und die zweite Elektrode übereinander angeordnet sind und ein Teil der Probe durch die angelegte Spannung, die ein elektrisches Feld erzeugt, von dem Microarray auf den Probensammler transferiert werden kann.

Da die erste Elektrode horizontal ausgerichtet ist und die zweite Elektrode parallel zur ersten Elektrode ausgerichtet ist, ist auch die zweite Elektrode horizontal ausgerichtet.

Eine horizontale Ausrichtung bedeutet im Sinne der vorliegenden Erfindung, dass die Oberfläche einer Komponente, welche in einer zweidimensionalen Projektion die größte Fläche aufweist, sich im Wesentlichen waagrecht, bevorzugt waagrecht erstreckt.

Ohne darauf beschränkt zu sein, können auch das Microarray und der Probensammler parallel zueinander ausgerichtet sein. Im Sinne der vorliegenden Erfindung kann eine parallele Ausrichtung zweier Komponenten bedeuten, dass die Oberflächen mehrerer Komponenten, welche jeweils in einer zweidimensionalen Projektion die größte Fläche aufweisen, im Wesentlichen parallel zueinander sind, bevorzugt parallel. Eine parallele Ausrichtung des Microarrays und des Probensammlers ermöglicht ein effektives Transferieren eines Teils der Probe von dem Microarray auf den Probensammler.

Vorzugsweise sind das Microarray und/oder der Probensammler horizontal ausgerichtet. Demzufolge können in der Anordnung, ohne darauf beschränkt zu sein, die erste Elektrode, das Microarray, der Probensammler und die zweite Elektrode horizontal ausgerichtet sein.

Um ein möglichst homogenes elektrisches Feld zu erzeugen, sind die erste Elektrode und die zweite Elektrode vorzugsweise deckungsgleich übereinander angeordnet. Das heißt, die erste und die zweite Elektrode können eine gleiche Abmessung und eine identische Form aufweisen und sind zudem nur in einer vertikalen Richtung, nicht aber in einer horizontalen Richtung, zueinander versetzt angeordnet.

Die Positionierung des Microarrays relativ zu den beiden Elektroden ist nicht besonders eingeschränkt. Das Microarray soll zwischen den Elektroden nur derart platziert sein, dass durch das zwischen den Elektroden vorliegende elektrische Feld ein Teil der Probe transferiert werden kann. Vorzugsweise befindet sich das Microarray vollständig zwischen beiden Elektroden. Das Microarray ist in diesem Fall gegenüber den beiden Elektroden nicht in einer horizontalen Richtung versetzt und hat eine kleinere Größe als beide Elektroden. In diesem Zusammenhang bezieht sich die Größe des Microarrays und der Elektroden auf die Abmessung einer Oberfläche des Microarrays /der Elektroden in der horizontalen Ebene. Die Größe des Microarrays/der Elektroden kann auch durch die Fläche der Hauptoberfläche des Microarrays/der Elektroden bestimmt werden, die einander zugewandt sind. Die Fläche der jeweiligen Hauptoberfläche bestimmt sich in ihrer flachen, d.h. der zweidimensional projizierten, Form.

Das Microarray kann sich daher vollständig innerhalb eines Raums, der sich zwischen der ersten und der zweiten Elektrode erstreckt, befinden. Nichtsdestotrotz ist das Microarray in der Anordnung des Verfahrens der vorliegenden Erfindung nicht auf eine bestimmte Positionierung innerhalb der Anordnung beschränkt und stellt eine umfassende Komponente zum Tragen einer zu teilenden Probe dar.

Vorzugsweise ist das Microarray direkt auf einer Oberfläche der ersten Elektrode angeordnet, ohne darauf beschränkt zu sein. Dabei kann das Microarray vollständig auf einer Oberfläche der ersten Elektrode angeordnet sein, ohne in einer horizontalen Richtung über die erste Elektrode überzustehen.

Die zweite Elektrode kann unabhängig davon direkt auf einer Oberfläche des Probensammlers angeordnet sein oder mit dessen Oberfläche fest verbunden sein. Beispielsweise kann die zweite Elektrode mit der Oberfläche des Probensammlers fest verbunden sein, indem es auf diese aufgetragen ist.

Zusätzlich erfüllt die Anordnung die Maßgabe, dass weder die erste Elektrode noch der Probensammler die Probe berührt. Damit die erste Elektrode die Probe nicht berührt, kann die Oberfläche des Microarrays, welche den mindestens einen Bereich aufweist, der eine Probe trägt, die der ersten Elektrode abgewandten Oberfläche des Microarrays sein. Diese Oberfläche entspricht der dem Probensammler zugewandten Oberfläche des Microarrays. Das heißt die Probe, die von dem Microarray getragen wird, ist auf der dem Probensammler zugewandten Oberfläche des Microarrays angeordnet. Falls der mindestens eine Bereich, der eine Probe trägt, ein hydrophiler Bereich ist, weist das Microarray den mindestens einen hydrophilen Bereich auf der Oberfläche auf, welche der ersten Elektrode abgewandt bzw. dem Probensammler zugewandt ist.

In der Anordnung ist der Probensammler über der Oberfläche des Microarrays, welche den mindestens einen Bereich aufweist, angeordnet, ohne die Probe selbst zu berühren. Dies kann erreicht werden, indem der Probensammler in einem ausreichenden Abstand gegenüber dem Microarray angeordnet wird. Durch den Abstand zwischen dem Microarray und dem Probensammler kann ein Zwischenraum zwischen dem Microarray und dem Probensammler gebildet werden. Falls der mindestens eine Bereich, der eine Probe trägt, ein hydrophiler Bereich ist, ist der Probensammler entsprechend über der Oberfläche des Microarrays, welche den mindestens einen hydrophilen Bereich aufweist, angeordnet, ohne die Probe selbst zu berühren.

Vorzugsweise ist der Probensammler deckungsgleich über dem Microarray angeordnet. Beide stehen sich demnach deckungsgleich einander gegenüber. Eine deckungsgleiche Anordnung des Microarrays und des Probensammler sorgt dafür, dass der transferierte Teil der Probe verlässlich auf dem Probensammler abgeschieden werden kann.

Der Abstand zwischen dem Microarray und dem Probensammler ist nicht näher eingeschränkt, solange der Abstand groß genug ist, damit der Probensammler nicht in Kontakt mit der Probe ist, und klein genug ist, um das Transferieren eines Teils der Probe zu ermöglichen. Um beide Bedingungen zu erfüllen ist der Abstand zwischen dem Microarray und dem Probensammler vorzugsweise 1 bis 10 mm, bevorzugt 2 bis 5 mm. Dadurch, dass der Probensammler, welcher der Oberfläche des Microarrays, die den mindestens einen Bereich aufweist, gegenübersteht, nicht in Kontakt mit der Probe ist, kann in dem Verfahren der vorliegenden Erfindung der Teil der Probe nur kontaktlos transferiert werden.

In einer bevorzugten Ausführungsform der vorliegenden Erfindung wird die Anordnung, umfassend die erste Elektrode, das Microarray, den Probensammler und die zweite Elektrode, nicht bewegt, um den Teil der Probe auf den Probensammler zu transferieren.

In der Anordnung ist der Abstand zwischen der ersten Elektrode und der zweiten Elektrode nicht besonders eingeschränkt. Abhängig von der zu erreichenden Feldstärke des elektrischen Feldes und den Dicken der umfassten Komponenten der Anordnung kann ein Fachmann den Abstand zwischen beiden Elektroden auf geeignete Weise wählen. Um eine für den Transfer des Teils der Probe ausreichend hohe Feldstärke des elektrischen Felds zu erreichen und gleichzeitig die besagte Anordnung der Komponenten zu ermöglichen, kann der Abstand zwischen der ersten und der zweiten Elektrode 0,5 bis 20 mm betragen, vorzugsweise 1,0 bis 10 mm.

Die erste und die zweite Elektrode sind in Form, Größe und Material nicht eingeschränkt, solange sie durch Anlegen einer elektrischen Spannung ein elektrisches Feld erzeugen können. Beide Elektroden können in Form, Größe und Material identisch oder verschieden sein.

In Hinblick auf die Form ist weder die erste noch die zweite Elektrode besonders eingeschränkt. Zum Erzeugen eines elektrischen Feldes zwischen den Elektroden ist es vorteilhaft, wenn beide Elektroden eine Form aufweisen, die zum Bilden eines Kondensators geeignet ist. Vorzugsweise haben beide Elektroden unabhängig voneinander eine kreisförmige oder polyedrische Form. Polyedrische Elektroden sind beispielsweise sechseckig, fünfeckig, rechteckig oder quadratisch, insbesondere quadratisch.

In einer bevorzugten Ausführungsform haben die erste Elektrode und die zweite Elektrode die gleiche Form und sind kreisförmig, rechteckig oder quadratisch, besonders bevorzugt kreisförmig.

Die Form der Elektrode bezieht sich hierbei auf die Geometrie einer Oberfläche der Elektrode, vorzugsweise der Hauptoberfläche der Elektrode, die dem Microarray bzw. dem Probensammler zugewandt ist. Die Hauptoberfläche einer Elektrode bezieht sich auf eine Oberfläche der Elektrode, die sich in der horizontalen Ebene der Anordnung erstreckt.

Mindestens eine der Oberflächen der ersten Elektrode und/oder der zweiten Elektrode kann flach sein. Ist eine Oberfläche der ersten Elektrode und/oder der zweiten Elektrode flach, ist vorzugsweise die Oberfläche, die dem Microarray bzw. dem Probensammler zugewandt ist, flach. Aufgrund der Anordnung der Komponenten ist jeweils eine dem Microarray bzw. dem Probensammler zugewandte Oberfläche der ersten bzw. zweiten Elektrode eine Hauptoberfläche. Besonders bevorzugt sind beide Hauptoberflächen der ersten Elektrode und der zweiten Elektrode flach. Flache Hauptoberflächen der Elektroden erleichtern das Bereitstellen der Anordnung und erzeugen ein homogenes elektrisches Feld nach dem Anlegen der elektrischen Spannung.

Bevorzugt sind alle sich horizontal erstreckenden Oberflächen der ersten Elektrode und der zweiten Elektrode flach.

Eine der Elektroden kann eine kleinere Größe als die andere aufweisen, vorzugsweise haben beide Elektroden die gleiche Größe. In diesem Zusammenhang bezieht sich die Größe einer Elektrode auf die Abmessung einer Oberfläche der Elektrode in der horizontalen Ebene. Die Größe der Elektrode kann auch durch die Fläche der Hauptoberfläche der jeweiligen Elektrode bestimmt werden, die dem Microarray bzw. dem Probensammler zugewandt ist. Die Fläche der jeweiligen Hauptoberfläche bestimmt sich in ihrer flachen, d.h. der zweidimensional projizierten, Form.

Besonders bevorzugt sind beide Elektroden deckungsgleich. In diesem Fall haben beide Elektroden die gleiche Form und Größe.

In einer bevorzugten Ausführungsform sind die erste Elektrode und die zweite Elektrode jeweils eine Kondensatorplatte, die zusammen einen Kondensator bilden können.

Die Dicke der ersten Elektrode und der zweiten Elektrode sind nicht besonders eingeschränkt. Die erste Elektrode und die zweite Elektrode können die gleiche oder eine unterschiedliche Dicke aufweisen. Vorzugsweise hat die erste Elektrode eine größere Dicke als die zweite Elektrode. Eine erste Elektrode mit einer höheren Dicke ist stabiler und trägt das Microarray verlässlich, falls das Microarray direkt auf der ersten Elektrode angeordnet ist. In Hinblick auf tragende Eigenschaften kann die erste und/oder die zweite Elektrode eine Dicke von 0,50 mm bis 5,0 mm, weiter bevorzugt 1,0 mm bis 4,0 mm, am meisten bevorzugt 2,0 mm bis 3,0 mm aufweisen. Für eine verbesserte Transparenz kann die erste und/oder die zweite Elektrode eine geringere Dicke haben. In diesem Fall weisen die erste und die zweite Elektrode bzw. die aufgetragene Elektrode unabhängig voneinander vorzugsweise eine Dicke von 5 nm bis 1 mm, weiter bevorzugt 10 nm bis 500 µm, am meisten bevorzugt 50 nm bis 200 µm auf.

In der vorliegenden Erfindung kann die Dicke generell als die Ausdehnung senkrecht zu einer Hauptoberfläche einer Komponente verstanden werden. Die Hauptoberfläche bezieht sich auf eine Oberfläche einer Komponente, die sich in der horizontalen Ebene der Anordnung erstreckt. Ist eine Komponente horizontal ausgerichtet, entspricht deren Dicke der Ausdehnung in vertikaler Richtung und die Hauptoberfläche einer sich in der horizontalen Ebene erstreckenden Oberfläche.

Das jeweilige Material der ersten Elektrode und der zweiten Elektrode ist nicht besonders eingeschränkt, solange beide Elektroden aus einem hinreichend elektrisch leitfähigen Material bestehen, um daran eine ausreichend hohe Spannung anlegen zu können, um ein für den Transfer eines Teils der Probe ausreichend starkes elektrisches Feld zwischen beiden Elektroden erzeugen zu können. Typischerweise umfassen Elektroden einen elektrischen Leiter, einen Halbleiter oder leitfähige Polymere. Um ihre elektrischen Eigenschaften zu verbessern, können die Elektroden aus einem elektrischen Leiter oder einem Halbleiter bestehen. Elektrische Leiter, Halbleiter und leitfähige Polymere, die zur Verwendung in Elektroden geeignet sind, sind dem Fachmann ausreichend bekannt.

Der elektrische Leiter kann mindestens eines, ausgewählt aus der Gruppe, bestehend aus einem Metall, Graphit und Kohlenstoffnanoröhrchen, sein. Bevorzugt ist der elektrische Leiter ein Metall. Das Metall kann beispielsweise Aluminium, Kupfer, Tantal, Niob oder Legierungen davon sein, besonders bevorzugt Aluminium oder Kupfer. Vorzugsweise ist die erste Elektrode eine Elektrode aus einem Metall, weiter bevorzugt aus Aluminium.

Geeignete Halbleiter für die Elektroden sind beispielsweise Indium-Zinn-Oxid (ITO), fluordotiertes Zinnoxid (FTO), niobdotiertes Anatas-TiO₂ (NTO) und dotiertes Zinkoxid. Bevorzugt ist der Halbleiter Indium-Zinn-Oxid. Vorzugsweise ist der Halbleiter transparent. Eine aus einem transparenten Halbleiter gebildete Elektrode erlaubt es den Transfer des Teils der Probe visuell zu überwachen. Im Sinne der vorliegenden Anmeldung ist ein Halbleiter transparent, falls er im sichtbaren Wellenlängenbereich (400 bis 700 nm) eine Transmission von mindestens 84 % aufweist, wenn er in Form einer 100 nm dicken Schicht vorliegt. Beispiele für transparente Halbleiter sind Indium-Zinn-Oxid (ITO). Vorzugsweise ist die zweite Elektrode transparent und besteht aus einem transparenten Halbleiter, bevorzugt aus Indium-Zinn-Oxid (ITO).

Geeignete leitfähige Polymere sind beispielsweise Poly(3,4-ethylendioxythiophen (PEDOT), Poly(styrolsulfonat) dotiertes Poly(3,4-ethylendioxythiophen (PEDOT:PSS), Poly(4,4-dioctylcyclopentadithiophen), Polyanilin (PANI), Polypyrrol (PPy), Poly(thiophen) und Poly(p-phenylendiamin) (PPDA). Diese Polymere bieten eine breite Auswahl an elektrischen und mechanischen Eigenschaften, die für spezifische Anwendungen optimiert werden können. Es ist ebenfalls möglich, leitfähige Polymere wie Polyfluoren, Polyacetylene und Polythiophene zu verwenden, die aufgrund ihrer Flexibilität und Leitfähigkeit häufig in biomedizinischen Anwendungen eingesetzt werden. Als Elektrode kann nur eine Art eines leitfähigen Polymers oder mehrere Arten -also Mischungen aus leitfähigen Polymeren- verwendet werden, um die Eigenschaften der Beschichtung, wie Leitfähigkeit, Stabilität und Flexibilität, gezielt zu steuern.

In einer bevorzugten Ausführungsform ist die zweite Elektrode aus Indium-Zinn-Oxid.

Unter einem Microarray im Sinne der vorliegenden Erfindung versteht man ein festes Substrat mit einer Oberfläche, die mindestens einen Bereich, auch Spot genannt, umfasst, auf mindestens einer Oberfläche des Microarrays. Die Bereiche definieren Positionen, an welchen Proben getragen werden können. Die Bereiche können in einem regelmäßigen Muster angeordnet sein.

Falls der mindestens eine Bereich ein hydrophiler Bereich ist, wird unter einem Microarray im Sinne der vorliegenden Erfindung ein festes Substrat mit einer Oberflächenschicht, die mindestens einen hydrophilen Bereich, auch Spot genannt, umfasst, verstanden. Die optionalen hydrophilen Bereiche definieren Positionen, an welchen Proben getragen werden können. Falls vorhanden, können die hydrophilen Bereiche in einem regelmäßigen Muster angeordnet sein. Zur Herstellung solcher Muster kann ein fotolithografisches Verfahren verwendet werden.

Optional weist die Oberflächenschicht zusätzlich einen hydrophoben Bereich (hydrophobe Umrandung) auf, der den mindestens einen optionalen hydrophilen Bereich umschließt. In diesem Fall kann auch von einer gemusterten Oberflächenschicht bzw. einer gemusterten Oberfläche gesprochen werden.

Bevorzugt weist eine Hauptoberfläche des Microarrays eine Oberfläche mit mindestens einem Bereich, die Oberflächenschicht, die mindestens einen hydrophilen Bereich aufweist, oder die gemusterte Oberflächenschicht, die mindestens einen hydrophilen Bereich, der von einem hydrophoben Bereich umschlossen ist, aufweist, auf, besonders bevorzugt die dem Probensammler zugewandte Hauptoberfläche.

Die Dicke des Microarrays ist hierbei nicht sonderlich eingeschränkt und kann jeden Wert aufweisen, solange das Microarray in der Anordnung bereitgestellt werden kann. Vorzugsweise ist die Dicke des Microarrays 0,1 bis 2 mm, weiter bevorzugt 0,5 bis 1,0 mm.

In Hinblick auf die Form ist das Microarray nicht besonders eingeschränkt. Bevorzugt hat das Microarray die gleiche Form wie die erste Elektrode und/oder die zweite Elektrode, vorzugsweise wie beide Elektroden. Das heißt das Microarray kann eine kreisförmige oder polyedrische Form aufweisen. Ein polyedrisches Microarray ist beispielsweise sechseckig, fünfeckig, rechteckig oder quadratisch, insbesondere quadratisch. Die Form des Microarrays bezieht sich hierbei auf die Geometrie einer Oberfläche des Microarrays, vorzugsweise der Hauptoberfläche des Microarrays, die dem Probensammler zugewandt ist. Die Hauptoberfläche des Microarrays bezieht sich auf eine Oberfläche des Microarrays, die sich in der horizontalen Ebene der Anordnung erstreckt. Vorzugsweise ist die Oberfläche des Microarrays, die den mindestens einen Bereich aufweist, flach.

Die Oberflächenschicht kann beispielsweise in Form einer Folie, eines Films oder einer Beschichtung vorliegen. Das Substrat ist hierbei nicht sonderlich eingeschränkt und kann jedes Substrat sein, das vorzugsweise in einem Temperaturbereich von -30°C bis 130°C, weiter bevorzugt in einem Temperaturbereich von 0°C bis 40°C und am meisten bevorzugt bei Raumtemperatur fest ist. Das feste Substrat kann beispielsweise ausgewählt werden aus Glas oder Kunststoff. In einer bevorzugten Ausführungsform ist das feste Substrat transparent, wobei ein Glas-Substrat bevorzugt ist. Das feste Substrat hat vorzugsweise eine flache Oberfläche, bevorzugt eine flache Hauptoberfläche.

Die Bereiche des Microarrays sind in ihrer Form nicht sonderlich eingeschränkt und können kreisförmig, sternförmig oder polygonal (dreieckig, rechteckig, fünfeckig oder sechseckig) sein. Vorzugweise sind die Bereiche kreisförmig oder rechteckig. Bereiche mit einer dreieckigen, sechseckigen oder rechteckigen Form erlauben eine enge Anordnung der Bereiche auf dem Substrat. Nichtsdestotrotz ist ein Microarray im Sinne der vorliegenden Erfindung nicht auf eine bestimmte Anordnung der Bereiche beschränkt und stellt einen umfassenden Ansatz zur Erzeugung von definierten Anordnungen von einzelnen Proben mit gleichem Volumen auf der Oberfläche eines Substrates dar. Für die hydrophilen Bereiche, falls vorhanden, gelten die Ausführungen entsprechend.

Die Bereiche können beispielsweise dreieckig oder rechteckig sein mit einer Seitenlänge von 5 mm oder weniger, bevorzugt 3 mm oder weniger, mehr bevorzugt 1 mm oder weniger und noch mehr bevorzugt 500 µm oder weniger. Die Bereiche können kreisförmig mit einem Durchmesser von 5 mm oder weniger, bevorzugt 3 mm oder weniger, mehr bevorzugt 2 mm oder weniger sein, noch mehr bevorzugt 900 µm oder weniger und am meisten bevorzugt 500 µm oder weniger sein. Sowohl die Seitenlänge im Falle von dreieckigen oder rechteckigen Bereichen als auch der Durchmesser von kreisförmigen Bereichen ist nicht besonders eingeschränkt, solange die Probe als Ganzes darin getragen werden kann. Beispielsweise beträgt die Seitenlänge bzw. der Durchmesser 10 µm oder mehr, bevorzugt 50 µm oder mehr, und weiter bevorzugt 100 µm oder mehr und noch mehr bevorzugt 200 µm oder mehr. Die Ober- und Untergrenzen der Seitenlänge bzw. des Durchmessers können jeweils beliebig kombiniert werden. Für die hydrophilen Bereiche, falls vorhanden, gelten die Ausführungen entsprechend.

Falls vorhanden, kann der hydrophobe Bereich, welcher den optionalen mindestens einen hydrophilen Bereich umschließen kann, zwischen zwei benachbarten hydrophilen Bereichen eine Breite von 1 mm oder weniger, mehr bevorzugt 0,5 mm oder weniger und am meisten bevorzugt 0,1 mm oder weniger haben.

Des Weiteren ist die Dicke der Oberflächenschicht bzw. der gemusterten Oberflächenschicht, falls vorhanden, nicht beschränkt. Im Hinblick auf Transparenzeigenschaften und Reduzierung der Herstellungskosten ist die (gemusterte) Oberfläche vorzugsweise dünn. Insbesondere ist eine Dicke von 45 µm oder weniger bevorzugt, weiter bevorzugt 30 µm oder weniger und am meisten bevorzugt 15 µm oder weniger.

Im Allgemeinen können Oberflächen in Abhängigkeit ihres Kontaktwinkels mit Wasser als hydrophil oder hydrophob eingestuft werden. Eine Oberfläche mit einem statischen Kontaktwinkel von mindestens 90° wird hierbei als hydrophob bezeichnet, während eine Oberfläche mit einem statischen Kontaktwinkel von weniger als 90° als hydrophil bezeichnet wird. Es wird regelmäßig zwischen zwei verschiedenen Kontaktwinkeln unterschieden: einem statischen und einem dynamischen Kontaktwinkel. Statische Kontaktwinkel (θₛₜₐₜ) werden bestimmt, indem ein Tropfen auf eine Oberfläche gegeben wird und der Kontaktwinkel des in Ruhe aufliegenden Tropfens mit der Oberfläche mit einem Goniometer oder einer Kamera mit spezieller Software gemessen wird *(sessile drop* Messung). Dynamische Kontaktwinkel hingegen stellen Kontaktwinkel außerhalb eines Gleichgewichtszustandes dar und werden während des Fortschreitens (θ_{adv}) oder Rückzugs (θ_{rec}) eines Tropfens gemessen. Der Unterschied zwischen θ_{adv} und θ_{rec} wird als Kontaktwinkelhysterese bezeichnet.

In einer bevorzugten Ausführungsform der vorliegenden Erfindung haben hydrophobe Bereiche einen statischen Wasser-Kontaktwinkel von mindestens 90°, bevorzugt mehr als 95°, weiter bevorzugt mehr als 100° und am meisten bevorzugt mehr als 110°.

In einer weiteren bevorzugten Ausführungsform sind der/die hydrophobe Bereich(e), falls vorhanden, eines Microarrays superhydrophob und/oder der/die hydrophile Bereich(e), falls vorhanden, superhydrophil. In einer bevorzugten Ausführungsform der vorliegenden Erfindung haben superhydrophobe Bereiche einen statischen Wasser-Kontaktwinkel von mehr als 130°, bevorzugt mehr als 140° und noch mehr bevorzugt mehr als 150°. Weiter haben superhydrophile Bereiche bevorzugt einen Wasser-Kontaktwinkel von weniger als 30°, mehr bevorzugt weniger als 20° und am meisten bevorzugt weniger als 10°.

Die hydrophoben Bereiche eines Microarrays können hydrophob, omniphob oder superhydrophob sein. Unabhängig davon können die hydrophilen Bereiche hydrophil, omniphil oder superhydrophil sein. Hier bezieht sich "omniphob" auf die Eigenschaft einer Oberfläche jede Flüssigkeit abzuweisen, während "omniphil" Oberflächen beschreibt, die von jeder Flüssigkeit benetzt werden.

Das Microarray der vorliegenden Erfindung ist in der Lage auf der (gemusterten) Oberfläche mindestens eine Probe zu tragen. In einer bevorzugten Ausführungsform ist ein Microarray dazu geeignet mindestens 1 Probe pro cm² der (gemusterten) Oberfläche zu tragen, mehr bevorzugt mindestens 10 Proben pro cm² der (gemusterten) Oberfläche, noch mehr bevorzugt mindestens 50 Proben pro cm² der (gemusterten) Oberfläche und am meisten bevorzugt mindestens 100 Proben pro cm² der (gemusterten) Oberfläche. Die obere Grenze der Anzahl der Proben pro cm² der (gemusterten) Oberfläche ist nicht sonderlich beschränkt und kann je nach Anforderung bestimmt werden. Im Hinblick auf eine Vereinfachung des Verfahrens der vorliegenden Erfindung und zur Vermeidung einer Kreuzkontamination benachbarter Proben, ist es jedoch bevorzugt, dass ein Microarray höchstens 1000 Proben pro cm² der (gemusterten) Oberfläche trägt, mehr bevorzugt höchstens 100 Proben pro cm² der (gemusterten) Oberfläche, noch mehr bevorzugt höchstens 20 Proben pro cm² der (gemusterten) Oberfläche.

Die Probe kann auf der Oberfläche bzw. der gemusterten Oberfläche, falls vorhanden, des Microarrays mit bekannten Methoden aufgetragen werden. Das Auftragen kann beispielsweise manuell oder automatisiert erfolgen. Vorzugsweise erfolgt das Auftragen automatisiert. Das Auftragen kann beispielsweise mittels diskontinuierlicher Benetzung erfolgen. Besonders hervorgehoben seien hier Methoden mittels *rolling droplet, standing droplet, liquid dispensing, printing, ink-jet printing, contact printing,* pipettieren, oder Eintauchen und Herausnehmen des Microarrays aus einer Lösung. Die Methode des Auftragens der vorliegenden Erfindung ist jedoch nicht sonderlich eingeschränkt und ein Fachmann kann, je nach entsprechender Zielsetzung, die am besten hierfür geeignete Methode auswählen.

Bei der *rolling droplet* Methode wird ein Tropfen der aufzutragenden Probe über die (gemusterte) Oberfläche des Microarrays gerollt, wobei sich in den (hydrophilen) Bereichen spontan Tropfen mit definierter Geometrie und Volumen bilden. Auf diese Weise können gezielt einzelne Bereiche des Microarrays mit der Probe versehen werden und es ist möglich, auf verschiedene (hydrophile) Bereiche des Microarrays unterschiedliche Proben aufzutragen.

Bei der *standing droplet* Methode wird die (gemusterte) Oberfläche des Microarrays mit einer Lösung der aufzutragenden Probe überschichtet und die überschüssige Lösung seitlich abgekippt, wobei sich in den (hydrophilen) Bereichen spontan Tropfen mit definierter Geometrie und Volumen bilden. Die vergleichsweise einfache Durchführung der *standing droplet* Methode benötigt jedoch ein größeres Probenvolumen im Vergleich zu der *rolling droplet* Methode, da die gesamte (gemusterte) Oberfläche des Microarrays überschichtet werden muss, und alle erzeugten Proben enthalten die gleiche Lösung.

Bei der *liquid dispensing* Methode wird am Ausgang einer Düse ein Tropfen gebildet und anschließend übertragen. Das Übertragen kann durch einen Kontakt mit dem Microarray, während sich der Tropfen noch auf der Düse befindet, erfolgen *(contact liquid dispensing)* oder der Tropfen wird weit genug von dem Microarray entfernt gebildet und trifft erst auf das Microarray, nachdem er sich von der Düse gelöst hat *(non-contact liquid dispensing).*

Methoden *zum printing, ink-jet printing, contact printing* und pipettieren sind dem Fachmann ausreichend bekannt.

Grundsätzlich gibt es zwei verschiedene Arten von Microarrays mit optionalen hydrophilen Bereichen, die sich in der Art der (gemusterten) Oberflächen unterscheiden und die von einem Fachmann anhand des zu verwendenden Lösungsmittels entsprechend gewählt werden können. Für wässrige Lösungsmittel mit einer hohen Oberflächenspannung (mehr als 70 mN m⁻¹) werden allgemein *high surface tension liquids* (HSTL) Microarrays verwendet, wohingegen für organische Lösungsmittel mit einer niedrigeren Oberflächenspannung (weniger als 40 mN m⁻¹) *low surface tension liquids* (LSTL) Microarrays verwendet werden.

Ein HSTL Microarray kann beispielsweise durch ein Verfahren hergestellt werden, das die folgenden Schritte umfasst:
(a) Bereitstellen eines Polymerisationsgemisches zwischen zwei festen Trägern;
(b) Polymerisieren des Polymerisationsgemisches, um eine poröse Polymerschicht zu bilden;
(c) Entfernen einer der beiden festen Träger; und
(d) Modifizieren der Oberfläche der porösen Polymerschicht, wodurch die (gemusterte) Oberfläche, die hydrophile Bereiche umfasst, die optional jeweils von einem hydrophoben Bereich umschlossen sind, gebildet wird.

Beispielsweise kann durch photoinitiierte Copolymerisation von 2-Hydroxyethylmethacrylat (HEMA) und Ethylendimethacrylat (EDMA) auf einem Glas-Substrat eine poröse Polymerschicht, die zum einen die Oberfläche stark vergrößert und zum anderen die Hydrophilie des Substrats durch die Präsentation zahlreicher Hydroxy-Gruppen stark erhöht, ausgebildet werden. Diese Hydroxy-Gruppen können im weiteren Verlauf mit 4-Pentinsäure verestert, und somit unter Verwendung einer Fotomaske mittels Thiol-Yne-Reaktion gezielt funktionalisiert werden: In einem optionalen ersten Schritt können mit Perfluordecanthiol (PFDT) hydrophobe Umrandungen und im zweiten Schritt mittels Mercaptoethanol hydrophile Bereiche erzeugt werden. Die optionalen hydrophoben und notwendigen hydrophilen Eigenschaften werden dabei durch die Oberflächenvergrößerung des Polymers ermöglicht.

Alternativ können auf die poröse Polymerschicht geeignete hydrophile und/oder hydrophobe Nanopartikel aufgebracht werden, um die (gemusterte) Oberfläche zu erzeugen. Dafür geeignet Verfahren sind dem Fachmann bekannt, beispielsweise die in EP 3 733 277 A1 beschriebenen Verfahren. Ohne darauf beschränkt zu sein, kann das folgende Verfahren verwendet werden:
Zur Herstellung einer Silica-Sol-Lösung werden 0,25 g Silica-Nanopartikel (Aerosil 200) mit 30 mL Ethanol gemischt. Die Mischung wird 30 Minuten lang im Ultraschallbad behandelt. Anschließend werden 0,33 g Vinyltrimethoxysilan und 200 µL konzentrierte HCl zu der Lösung hinzugefügt. Die Mischung wird für weitere 60 Minuten im Ultraschallbad behandelt. Danach lässt man die Lösung für 24 Stunden an einem dunklen Ort stehen.

Für die Beschichtung des Substrats wird ein Glasobjektträger (oder ein anderes geeignetes Substrat) in einen Spin-Coater gelegt. Auf das Substrat werden 500 µL der vorbereiteten Silica-Sol-Lösung aufgetragen. Das Substrat wird bei 1500 U/min für 15 Sekunden rotationsbeschichtet. Dieser Vorgang wird fünfmal wiederholt, um eine gleichmäßige Beschichtung zu gewährleisten. Der beschichtete Objektträger wird anschließend bei 130-200°C für eine Stunde getrocknet.

Für die hydrophobe Modifikation wird eine 10%ige Lösung von 1H,1H,2H,2H-Perfluordecanthiol in Aceton hergestellt. Die Lösung wird gleichmäßig auf den beschichteten Glasobjektträger aufgetragen. Ein Quarzplättchen wird über den Objektträger gelegt, um die Bildung von Luftblasen zu verhindern. Der Objektträger wird mit UV-Licht (260 nm, ~5 mW/cm²) für 30 Sekunden bestrahlt. Nach der Bestrahlung wird das Quarzplättchen entfernt, und der Objektträger wird mit Ethanol gewaschen und mit Stickstoff getrocknet.

Für die hydrophile Modifikation wird eine 10%ige Cysteamin- oder 2-Mercaptoethanol-Lösung in Ethanol vorbereitet. Diese Lösung wird auf den beschichteten Objektträger aufgetragen, der dann wieder mit einem Quarzplättchen abgedeckt wird. Der Objektträger wird erneut mit UV-Licht (260 nm, ~5 mW/cm²) für 30 Sekunden bestrahlt. Nach der Bestrahlung wird das Quarzplättchen entfernt, der Objektträger mit Ethanol gewaschen und mit Stickstoff getrocknet.

Um spezifische Muster zu erzeugen, wird eine Fotomaske mit dem gewünschten Design über den beschichteten Objektträger gelegt. Durch die Fotomaske wird der Objektträger mit UV-Licht (260 nm) bestrahlt, um gezielt Bereiche zu modifizieren. Anschließend wird der Objektträger mit Aceton und Ethanol gewaschen, um nicht umgesetzte Thiole zu entfernen.

Zur Überprüfung der Oberflächeneigenschaften wird der Wasser-Kontaktwinkel (WCA) gemessen, um die Hydrophobie und Hydrophilie der gemusterten Bereiche zu bestätigen. Hydrophobe Bereiche sollten vorzugsweise einen WCA von über 90° aufweisen, während hydrophile Bereiche vorzugsweise einen WCA von kleiner als 20° haben sollten.

Für die Herstellung eines LSTL Microarrays kann auf die zusätzliche Polymerisierung auf der Substratoberfläche verzichtet werden. Allgemein umfasst die Herstellung eines LSTL Microarrays die folgenden Schritte:
(A) Bereitstellen eines Substrats, das eine Oberfläche umfasst, die Hydroxylgruppen aufweist;
(B) In Kontakt bringen der Oberfläche, die Hydroxylgruppen aufweist, mit einem Halogen-Dialkyl-Alkenyl-Silan, um Dialkyl-Alkenyl-Silyl-Gruppen auf der Oberfläche zu bilden;
(C) optional, gezieltes Umsetzen der Alkenyl-Gruppen eines Teiles der Dialkyl-Alkenyl-Silyl-Gruppen mit einem hydrophoben Thiol, um hydrophobe Thioether-Gruppen zu erhalten; und
(D) Umsetzen der Alkenyl-Gruppen der (übrigen) Dialkyl-Alkenyl-Silyl- Gruppen mit einem hydrophilen Thiol, um hydrophile Thioether-Gruppen zu erhalten.

Sollen mit einem hydrophoben Bereich umschlossene optionale hydrophile Bereiche gebildet werden, kann beispielsweise eine Glasoberfläche mit Chlordimethylvinylsilan modifiziert und mit einer photochemischen Thiol-Ene-Reaktion gemustert werden. Zur Ausbildung der hydrophoben Grenzen wird PFDT verwendet, für die hydrophilen Bereiche kommt Cysteamin-Hydrochlorid zum Einsatz.

In dem Verfahren der vorliegenden Erfindung wird eine Anordnung bereitgestellt, die ein Microarray umfasst, das eine Oberfläche mit mindestens einem Bereich, der gegebenenfalls mindestens ein hydrophiler Bereich ist und optional von einem hydrophoben Bereich umschlossen ist, aufweist, und auf mindestens einem (hydrophilen) Bereich eine Probe trägt. Microarrays mit einem mindestens einem optionalen hydrophilen Bereich können nach dem vorstehend beschriebenen Verfahren hergestellt werden. Die Anzahl und Anordnung der Bereiche bzw. der optionalen hydrophilen Bereiche sind hierbei nicht sonderlich beschränkt. Die Anzahl der Bereiche bzw. der optionalen hydrophilen Bereiche kann mindestens 1 pro cm² der (gemusterten) Oberfläche des Microarrays, weiter bevorzugt mindestens 4 pro cm² der (gemusterten) Oberfläche des Microarrays, noch mehr bevorzugt mindestens 8 pro cm² der (gemusterten) Oberfläche des Microarrays und am meisten bevorzugt mindestens 16 pro cm² der (gemusterten) Oberfläche des Microarrays sein. Die Bereiche bzw. die optionalen hydrophilen Bereiche sind vorzugsweise in einem regulären Muster, beispielsweise in Zeilen und Spalten, angeordnet.

Weiter kann das Auftragen einer Probe auf mindestens einen Bereich oder optionalen hydrophilen Bereich wie vorstehend beschrieben erfolgen. Bevorzugt wird die Probe auf mehr als einen Bereich oder optionalen hydrophilen Bereich der (gemusterten) Oberfläche aufgetragen, bevorzugt auf mehr als 5, 10, 20, 50, 100 oder 500 Bereiche bzw. hydrophile Bereiche, mehr bevorzugt auf alle hydrophilen Bereiche, falls vorhanden. Alternativ wird die Lösung auf mindestens 5, 10, 15, 20, 30, 50 oder 75% der Bereiche oder optionalen hydrophilen Bereich aufgetragen, mehr bevorzugt auf 100% der hydrophilen Bereiche, falls vorhanden.

Um ein Microarray zu erhalten, das auf mindestens einem Bereich oder optionalen hydrophilen Bereich eine Probe trägt, kann eine Lösung aufgetragen werden, die die Probe enthält oder dieser in ihrer Zusammensetzung entspricht. Alternativ kann auf dem mindestens einen Bereich oder optionalen hydrophilen Bereich des Microarrays die entsprechenden Bestandteile der Probe in trockener Form vorliegen, die durch Auftragen eines geeigneten Lösungsmittels auf das Microarray in Lösung gehen und so die Probe bilden.

Unter einem Probensammler im Sinne der vorliegenden Erfindung versteht man einen festen Träger, auf den ein Teil der Probe transferiert werden kann. Der Probensammler ist daher dazu geeignet, dass ein Teil einer Probe auf seiner Oberfläche abgeschieden werden kann. Der feste Träger kann beispielsweise ausgewählt werden aus Glas oder Kunststoff. In einer bevorzugten Ausführungsform ist der feste Träger transparent, wobei ein Glas-Träger bevorzugt ist. Der feste Träger und damit ebenfalls der Probensammler hat vorzugsweise eine flache Oberfläche, bevorzugt eine flache Hauptoberfläche, die dem Microarray zugewandt sein kann.

Der Probensammler kann auch dazu dienen, um einen elektrischen Überschlag zwischen den Elektroden zu verhindern. Daher kann der Probensammler beispielsweise aus einem elektrisch isolierenden Material sein und sich vollständig durch den Raum zwischen der ersten und der zweiten Elektrode erstrecken. Der Probensammler dient in diesem Fall als Isolator zwischen den beiden Elektroden. Beispielhafte elektrisch isolierende Materialien sind Glas und elektrisch isolierende Kunststoffe, wie Polypropylen, Polyethylen und Polydimethylsiloxan.

Die Dicke des Probensammler ist hierbei nicht sonderlich eingeschränkt und kann jeden Wert aufweisen, solange der Probensammler in der Anordnung bereitgestellt werden kann. Vorzugsweise ist die Dicke des Probensammlers 100 µm bis 2 mm, weiter bevorzugt 200 µm bis 1 mm, beispielsweise 500 µm.

In einer bevorzugten Ausführungsform ist der Probensammler eine Glasplatte mit einer Dicke von 500 µm.

Die Oberflächen des Probensammlers kann modifiziert oder unmodifiziert sein. Falls eine Oberfläche des Probensammlers modifiziert ist, ist vorzugsweise die dem Microarray zugewandte Oberfläche des Probensammlers modifiziert. Eine modifizierte Oberfläche des Probensammlers weist eine Oberflächenschicht, die mindestens einen hydrophilen Bereich umfasst, oder eine gemusterte Oberflächenschicht, die mindestens einen hydrophilen Bereich umfasst, der jeweils von einem hydrophoben Bereich (hydrophobe Umrandung) umschlossen ist, auf. Für die (gemusterte) Oberflächenschicht, den mindestens einen hydrophilen Bereich und den hydrophoben Bereich des Probensammlers gelten die Ausführungen bezüglich des Microarrays entsprechend.

Falls eine Oberfläche des Probensammler modifiziert ist und der mindestens eine Bereich des Microarrays ein hydrophiler Bereich ist, stehen sich das Microarray und der Probensammler vorzugsweise passgleich gegenüber, so dass jedem hydrophilen Bereich des Microarrays ein hydrophiler Bereich des Probensammlers gegenübersteht. In dieser Anordnung wird ein Teil der Probe von dem Microarray kontrolliert auf einen bestimmten Abschnitt des Probensammlers übertragen. Dabei können die sich gegenüberstehenden hydrophilen Bereiche des Microarrays und des Probensammlers jeweils identisch in Form und Größe sein. Die passgleiche Anordnung der hydrophilen Bereiche auf dem Microarray und dem Probensammler verhindert eine Kreuzkontamination zwischen den transferierten Teilen der Probe und vereinfacht die weitere Handhabung der transferierten Teile.

Die dem Microarray abgewandte Oberfläche des Probensammlers, vorzugweise die abgewandte Hauptoberfläche, kann mit der zweiten Elektrode beschichtet sein. In diesem Fall sind der Probensammler und die zweite Elektrode fest miteinander verbunden. Falls die zweite Elektrode dünn oder mechanisch wenig stabil ist, wird sie durch die Verbindung mit dem Probensammler stabilisiert. Ist der Probensammler mit der zweiten Elektrode beschichtet, ist die zweite Elektrode vorzugsweise vollständig auf dem Probensammler abgeschieden. Beispielsweise ist die zweite Elektrode als eine 100 nm dicke Indium-Zinn-Oxid-Schicht auf dem Probensammler abgeschieden. Zu diesem Zweck können der Probensammler und die zweite Elektrode deckungsgleich sein, d.h. die gleiche Form und Größe haben, oder die zweite Elektrode eine kleiner Größe als der Probensammler haben.

In diesem Zusammenhang bezieht sich die Größe des Probensammler und der zweiten Elektrode auf die Abmessung einer Oberfläche des Probensammlers/der zweiten Elektrode in der horizontalen Ebene. Die Größe des Probensammlers/der zweiten Elektrode kann auch durch die Fläche der Hauptoberfläche des Probensammlers/der zweiten Elektrode bestimmt werden, die dem Probensammler bzw. der zweiten Elektrode zugewandt ist. Die Fläche der jeweiligen Hauptoberfläche bestimmt sich in ihrer flachen, d.h. der zweidimensional projizierten, Form.

Die Anordnung kann mindestens eine weitere Komponente umfassen. Falls mindestens eine weitere Komponente in der Anordnung umfasst ist, ist diese in geeigneter Weise zwischen oder über die anderen Komponenten angeordnet.

Beispielsweise kann die Anordnung zusätzlich mindestens einen Abstandshalter umfassen. Der mindestens eine Abstandshalter, falls umfasst, kann dazu verwendet werden, um den Abstand zwischen zwei Komponenten der Anordnung einzustellen. Falls mindestens ein Abstandshalter umfasst ist, kann dieser zwischen der ersten Elektrode und dem Probensammler und/oder zwischen der ersten Elektrode und der zweiten Elektrode angeordnet sein. Der mindestens eine Abstandshalter, falls vorhanden, ist mit beiden Komponenten, zwischen denen er angeordnet ist, in Kontakt. In der bereitgestellten Anordnung des erfindungsgemäßen Verfahrens können ein Abstandshalter zwischen der ersten Elektrode und dem Probensammler und ein Abstandshalter zwischen der ersten Elektrode und der zweiten Elektrode angeordnet sein.

Des Weiteren kann die Anordnung weiter einen Klemmring umfassen. Der Klemmring kann die übrigen Komponenten der Anordnung umgreifen und die Anordnung fixieren.

Darüber hinaus kann die Anordnung eine Kamera umfassen. Falls vorhanden, ist die Kamera oberhalb der zweiten Elektrode angeordnet und in Richtung des Probensammler ausgerichtet. In diesem Fall ist die zweite Elektrode transparent. Durch die Kamera kann der Prozess des Transferierens eines Teils der Probe überwacht werden.

Das Verfahren zum kontaktlosen Transferieren eines Teils einer Probe der vorliegenden Erfindung umfasst weiter einen Schritt des Anlegens einer elektrischen Spannung zwischen der ersten und der zweiten Elektrode, um ein elektrisches Feld zwischen beiden Elektroden zu erzeugen, wodurch ein Teil der Probe von dem Microarray auf den Probensammler transferiert wird.

Methoden, um eine elektrische Spannung zwischen der ersten und der zweiten Elektrode anzulegen, sind dem Fachmann ausreichend bekannt. Beispielsweise kann die elektrische Spannung durch eine Spannungsquelle angelegt werden. Dabei wird die erste Elektrode mit einem Pol und die zweite Elektrode mit dem anderen Pol der Spannungsquelle verbunden.

Die Höhe der elektrischen Spannung ist nicht besonders eingeschränkt, solange dadurch ein ausreichend starkes elektrisches Feld erzeugt wird, um einen Teil der Probe zu transferieren. Dafür kann beispielsweise eine elektrische Spannung von 4,0 kV bis 12 kV angelegt werden. Weiter bevorzugt wird eine Spannung von 5,0 kV bis 8,0 kV angelegt. Die elektrische Spannung wird bevorzugt in Form einer elektrischen Gleichspannung oder eines Spannungspulses angelegt. Nichtsdestotrotz ist die Spannung im Sinne der vorliegenden Erfindung nicht beschränkt und stellt ein umfassendes Mittel zum kontaktlosen Transferieren eines Teils einer Probe dar.

Mit der angelegten Spannung kann in dem erfindungsgemäßen Verfahren zum kontaktlosen Transferieren eines Teils einer Probe ein elektrisches Feld mit einer Feldstärke von 800 kV/m bis 2400 kV/m bevorzugt von 1000 kV/m bis 1600 kV/m erzeugt werden.

In einer bevorzugten Ausführungsform der vorliegenden Erfindung weist das erzeugte elektrische Feld eine Feldstärke von 800 kV/m bis 2400 kV/m bevorzugt von 1000 kV/m bis 1600 kV/m auf.

Die Dauer des Anlegens der elektrischen Spannung bzw. des Erzeugens des elektrischen Felds zwischen beiden Elektroden ist nicht näher eingeschränkt, solange ein Teil der Probe kontaktlos von dem Microarray auf den Probensammler transferiert werden kann. Beispielsweise kann die Dauer 0,9 Sekunden (s) bis 4 Minuten (m), bevorzugt 1,0 bis 50 Sekunden betragen.

Durch das Anlegen der Spannung zwischen der ersten und zweiten Elektrode wird zwischen beiden Elektroden das elektrische Feld erzeugt. Dieses elektrische Feld führt zu einer dielektrischen Polarisierung der Probe und zu einem spontanen Transfer eines Teils der Probe. In diesem Zusammenhang bedeutet Transferieren eines Teils einer Probe von dem Microarray auf den Probensammler, dass durch das Einwirken des elektrischen Feldes ein Teil der Probe abgetrennt wird, sich durch das elektrische Feld entlang der Feldlinien in Richtung der zweiten Elektrode bewegt und sich auf der dem Microarray zugewandten Oberfläche des Probensammlers abscheidet.

Vorzugsweise wird das elektrische Feld durch einen Kondensator erzeugt. In diesem Fall sind die erste und die zweite Elektrode Kondensatorplatten.

Das Volumen des transferierten Teils der Probe kann in dem Verfahren der vorliegenden Erfindung durch mehrere Parameter der bereitgestellten Anordnung und der angelegten elektrischen Spannung beeinflusst werden. Beispielsweise wird das Volumen des transferierten Teils der Probe durch die Größe und Form des mindestens einen Bereichs, dem Kontaktwinkel zwischen der Probe und der Oberfläche des Microarrays, dem Volumen der Probe, der Stärke des elektrischen Felds und der Leitfähigkeit der Probe beeinflusst. Daher besteht für das Verfahren der vorliegenden Anmeldung ein hoher Grad an Flexibilität, um das Volumen der transferierten Teile der Probe zu variieren.

Das Verfahren zum kontaktlosen Transferieren eines Teils einer Probe der vorliegenden Erfindung kann weitere Schritte beinhalten.

Beispielsweise kann - nach erfolgtem Transfer eines Teils der Probe - die elektrische Spannung abgestellt werden. Ohne darauf beschränkt zu sein, kann in dem erfindungsgemäßen Verfahren anschließend der Probensammler mit dem transferierten Teil der Probe durch einen neuen Probensammler ersetzt werden und durch das erneute Anlegen der elektrischen Spannung ein weiterer Teil der Probe auf den neuen Probensammler transferiert werden. Das Verfahren zum kontaktlosen Transferieren eines Teils einer Probe kann mehrmals hintereinander an der gleichen Probe (mit verringertem Volumen) durchgeführt werden.

Nach dem Transferieren eines Teils der Probe kann sich ein weiterer Schritt anschließen, der die Verwendung des transferierten Teils der Probe betrifft.

Das Verfahren zum kontaktlosen Transferieren eines Teils einer Probe der vorliegenden Erfindung eignet sich besonders zum Entnehmen von Zellproben, kleinen Molekülen, Proteinen, Peptiden, Nukleinsäuren, Lipiden, Polysacchariden, Antikörpern, Enzymen, Metaboliten, Blutserum, Plasma, Lymphflüssigkeit, Cerebrospinalflüssigkeit, Urin, Speichel, Tränenflüssigkeit, Gewebeextrakten und Zellkulturmedien aus einem (Tröpfchen-)Array zur Analyse und von mehrerer Aliquots zu diagnostischen Zwecken. Für diese Anwendungen ist eine kontaktlose Aliquotentnahme unerlässlich, um Kontaminationen der Probe(n) zu vermeiden. Kontaminationen der Probe durch das Entnehmen eines Aliquots, beispielsweise durch Kontaktieren der Probe durch andere Gegenstände, sowie Kreuzkontaminationen zwischen verschiedenen Proben, können mit dem erfindungsgemäßen Verfahren verhindert werden. Trotzdem erlaubt das erfindungsgemäße Verfahren eine parallele und effektive Entnahme je eines Teils aus mehreren Proben.

In einer bevorzugten Ausführungsform der vorliegenden Erfindung wird der transferierte Teil der Probe zur Analyse, zu diagnostischen Zwecken oder in Screening-Verfahren verwendet. Daher kann das Verfahren der vorliegenden Erfindung zum Entnehmen von Zellproben, Zellbestandteilen, kleinen Molekülen, Proteinen, Peptiden, Nukleinsäuren, Lipiden, Polysacchariden, Antikörpern, Enzymen, Metaboliten, Blutserum, Plasma, Lymphflüssigkeit, Cerebrospinalflüssigkeit, Urin, Speichel, Tränenflüssigkeit, Gewebeextrakten und Zellkulturmedien aus einem (Tröpfchen-)Array zur Analyse oder zu diagnostischen Zwecken verwendet werden. In diesen Fällen ist die berührungslose Entnahme eines Teils einer Probe (Aliquotentnahme) unerlässlich, um Kontaminationen zu vermeiden. Demzufolge wird der durch das erfindungsgemäße Verfahren transferierte Teil einer Probe beispielsweise in einer quantitativen oder qualitativen (bio-) chemischen Analyse verwendet. Zu diagnostischen Zwecken kann der transferierte Teil der Probe zur Diagnose von Krankheiten oder in Tests an Körperflüssigkeiten verwendet werden. Screening-Verfahren beinhalten insbesondere Verfahren zur Identifizierung neuer Wirkstoffe, zur Identifizierung von Inhibitoren und Identifizierung intermolekularer Wechselwirkungen.

Die vorliegende Erfindung betrifft weiterhin eine Vorrichtung zum kontaktlosen Transferieren eines Teils einer Probe, umfassend eine Anordnung, welche folgende Komponenten in dieser Reihenfolge übereinander angeordnet umfasst: eine erste Elektrode, die horizontal ausgerichtet ist, ein Microarray, das eine Oberfläche mit mindestens einem Bereich aufweist, einen Probensammler und eine zweite Elektrode, die parallel zur ersten Elektrode ausgerichtet ist, mit der Maßgabe, dass sich zwischen dem Microarray und dem Probensammler ein Zwischenraum befindet; und eine Spannungsquelle, die ein elektrisches Feld zwischen der ersten Elektrode und der zweiten Elektrode erzeugt.

In einer bevorzugten Ausführungsform ist der mindestens eine Bereich mindestens ein hydrophiler Bereich. In diesem Fall weist das Microarray eine Oberfläche mit mindestens einem hydrophilen Bereich auf.

Gegebenenfalls kann der mindestens eine hydrophile Bereich von einem hydrophoben Bereich umschlossen sein. In diesem Fall weist das Microarray eine Oberfläche mit mindestens einem hydrophilen Bereich auf, der von einem hydrophoben Bereich umschlossen ist.

Die Ausführungen, die das Verfahren zum kontaktlosen Transferieren eines Teils einer Probe betreffen, gelten für die Vorrichtung zum kontaktlosen Transferieren eines Teils einer Probe entsprechend. Insbesondere gelten die Ausführungen der in dem Verfahren bereitgestellten Anordnung für die Vorrichtung entsprechend.

Der sich zwischen dem Microarray und dem Probensammler befindliche Zwischenraum wird durch einen Abstand zwischen dem Microarray und dem Probensammler gebildet. Der Zwischenraum ermöglicht das kontaktlose Transferieren, indem der Probensammler eine auf dem Microarray aufzubringende Probe nicht berühren kann.

Die Höhe des Zwischenraums ist nicht näher eingeschränkt. Die Höhe des Zwischenraums kann verringert werden, um bei gleicher Spannung ein stärkeres elektrisches Feld bzw. ein gleich starkes elektrisches Feld bei einer geringeren Spannung zu erzeugen. Um ein ausreichend starkes elektrisches Feld zu erzeugen, kann die Höhe des Zwischenraums kleiner als 1 cm sein. Die Höhe bezieht sich auf die Abmessung des Zwischenraums zwischen dem Microarray und dem Probensammler. Die Höhe des Zwischenraums entspricht daher dem Abstand zwischen dem Microarray und dem Probensammler.

Die Höhe des Zwischenraums ist vorzugsweise groß genug, damit der Probensammler nicht in Kontakt mit möglichen aufgebrachten Proben kommen kann und ist klein genug, um das Transferieren eines Teils der Probe zu ermöglichen. Um beide Bedingungen zu erfüllen ist die Höhe des Zwischenraums vorzugsweise 1 bis 10 mm, bevorzugt 2 bis 5 mm.

Der Zwischenraum ist mit dem Gas, das die Vorrichtung umgibt, gefüllt, vorzugsweise ist der Zwischenraum mit Luft gefüllt.

Die vorliegende Erfindung betrifft außerdem die Verwendung der Vorrichtung zum Transferieren eines Teils einer Probe, umfassend das Auftragen einer Probe auf mindestens einen Bereich des Microarrays bzw., falls vorhanden, auf mindestens einen hydrophilen Bereich des Microarrays; und Anlegen einer elektrischen Spannung zwischen der ersten und der zweiten Elektrode, um ein elektrisches Feld zwischen der ersten Elektrode und der zweiten Elektrode zu erzeugen.

Die Ausführungen betreffend das Verfahren zum kontaktlosen Transferieren eines Teils einer Probe und der Vorrichtung zum kontaktlosen Transferieren eines Teils einer Probe gelten für die Verwendung der Vorrichtung entsprechend. Insbesondere gelten die Ausführungen bezüglich des Auftragens der Probe auf dem Microarray und des Schritts des Anlegens einer elektrischen Spannung zwischen der ersten und der zweiten Elektrode, um ein elektrisches Feld zwischen der ersten Elektrode und der zweiten Elektrode zu erzeugen, für die Verwendung entsprechend.

Die Figuren zeigen:
Figur 1: Schematische Seitenansicht eines (Tröpfchen-)Microarrays mit kreisförmigen hydrophilen Bereichen (a) ohne und (b) mit Proben.
Figur 2: Schemazeichnung zur elektrischen Polarisation. (a) zeigt die schematische atomare Struktur eines Materials ohne elektrisches Feld und (b) die Struktur mit angelegtem Feld. Die gesamte Verteilung der durch das Feld induzierten Ladungen ist in (c) dargestellt.
Figur 3: Abtrennen und damit Transferieren eines Teils einer Probe unter dem Einfluss eines elektrischen Feldes. Durch Anlegen eines elektrischen Feldes wird die Probe dielektrisch polarisiert und negative Ladungen sammeln sich im oberen Teil der Probe in der Nähe der Anode. Wenn die entstehende elektrostatische Kraft stark genug ist, um die Oberflächenspannung zu überwinden, trennt sich ein Teil der Probe ab.
Figur 4: Schematische Ansicht einer Vorrichtung zum kontaktlosen Transferieren eines Teils einer Probe von einem Microarray (links in Draufsicht, rechts in Seitenansicht). Das elektrische Feld wird durch Pfeile angegeben.
Figur 5: a) Abbildungen des Transferprozesses eines Arrays von neun 8 µL Tropfen aus deionisiertem Wasser auf Spots mit einem Durchmesser von 2,8 mm in Seitenansicht (oben) und Draufsicht (unten) bevor, während und nach dem Anlegen einer Spannung von 6 kV für 50 Sekunden. Der Abstand der Elektroden betrug 4 mm. b) Volumenbereiche der transferierten Teile von neun Proben mit je 10 µL einer wässrigen 1 M NaCl-Lösung bzw. von neun Proben mit 8 µL entionisiertem Wasser. Das Transferieren erfolgte unter identischen Bedingungen (d.h. unter den für a) angegeben Bedingungen).
Figur 6: Ein 4×4 Muster von 14 µL entionisierten Wasserproben vor dem Anlegen des elektrischen Feldes (links). Dieselbe Anordnung nach dem Anlegen einer elektrischen Spannung von 6 kV zwischen den Elektroden über einen Zeitraum von 0,9 Sekunden (rechts). Der Durchmesser der kreisförmigen hydrophilen Bereiche beträgt 2,8 mm.
Figur 7: Transferierte Teile von Proben, die ausgehend von einem 5×18 Muster von 8 µL entionisierten Wasserproben, die auf einem Microarray mit kreisförmigen hydrophilen Bereichen mit einem Durchmesser von 2,8 mm platziert sind, durch Anlegen einer Spannung von 6 kV über einen Zeitraum von 50 Sekunden, transferiert wurden. Das erste Microarray mit den nicht-transferierten Teilen der Proben wurde in der unteren Abbildung entfernt, um nur die transferierten Teile der Probe zu zeigen.

Im Folgenden wird die vorliegende Erfindung weiter anhand von Beispielen erläutert, ohne jedoch hierauf beschränkt zu sein.

Eine Vorrichtung zum kontaktlosen Transferieren eines Teils einer Probe ist schematisch in Figur 4 dargestellt. Die Vorrichtung umfasst zwei kreisförmige Elektroden, die in einem Abstand von 3 bis 5 mm voneinander angeordnet sind. Die untere Elektrode, d.h. die erste Elektrode, besteht aus Aluminium und die obere Elektrode, d.h. die zweite Elektrode, aus Indium-Zinn-Oxid (ITO). Der Probensammler ist eine kreisförmige Glasscheibe mit einer Dicke von 500 µm, die mit der zweiten Elektrode in Form einer 100 nm dicken Schicht beschichtet ist. Dadurch, dass die zweite Elektrode durchsichtig ist, ist es möglich, das Verfahren zum kontaktlosen Transferieren zu überwachen. Die erste Elektrode ist von dem Probensammler und der zweiten Elektrode durch einen Abstandshalter getrennt, um einen Zwischenraum zu erzeugen, in dem das Microarray platziert werden kann. Die erste und die zweite Elektrode sind mit einem Spanungsgenerator verbunden, der fähig ist, eine Spannung von bis zu 6 kV zu erzeugen. Mit der beispielhaft bereitgestellten Vorrichtung kann ein starkes elektrisches Feld in dem Zwischenraum zwischen der ersten Elektrode und der zweiten Elektrode erzeugt werden. Eine Echtzeit-Überwachung des Verfahrens zum kontaktlosen Transferieren eines Teils der Probe in der beschriebenen beispielhaften Vorrichtung ist durch eine an der Oberseite angebrachte Kamera möglich.

In den Beispielen wurden Microarrays verwendet, die superhydrophobe Glasplatten mit kreisförmigen hydrophilen Bereichen sind. Die hydrophilen Bereiche wurden durch fotolithographische Modifizierung von Nanopartikeln auf der Glasoberfläche erzeugt. Die verwendeten Microarrays unterscheiden sich in den Durchmessern sowie der Anzahl der hydrophilen Bereiche. Die hydrophilen Bereiche eines Microarrays weisen entweder einen Durchmesser von 1,4 mm oder 2,8 mm auf.

Um die Effektivität des Verfahrens und der Vorrichtung zum kontaktlosen Transferieren eines Teils einer Probe der vorliegenden Erfindung für Flüssigkeiten mit verschiedenen Leitfähigkeiten und Oberflächenspannung zu zeigen, wurden entionisiertes Wasser, eine 1 M wässrige NaCl-Lösung und Dimethylsulfoxid (DMSO) als Proben verwendet. Nach dem Anlegen einer Spannung von 6 kV konnten bei Proben, jeweils bestehend aus 10 µL einer wässrige 1 M NaCl-Lösung, Proben, jeweils bestehend aus 8 µL entionisiertem Wasser, sowie Proben, jeweils bestehend aus 8 µL DMSO, ein kontaktloses Transferieren eines Teils der Probe auf den Probensammler erreicht werden. Soweit nicht anders angegeben, wurde die Spannung über einen Zeitraum von 50 Sekunden angelegt.

Der Prozess des kontaktlosen Transferierens eines Teils der Proben ist in Figur 5 in einer Seitenansicht und Draufsicht gezeigt.

In den Versuchen wurde das Microarray sowohl vollständig als auch nur teilweise mit Proben im Volumenbereich von 800 nL bis 15 µL beladen. Sowohl bei vollständiger als auch bei teilweiser Beladung war es möglich, einen Teil der Proben zu transferieren.

Das Transferieren je eines Teils aus mehreren Proben aus entionisiertem Wasser mit einem Volumen von 14 µL, die in einem 4x4 Muster auf einem Microarray mit kreisförmigen hydrophilen Bereichen mit einem Durchmesser von 2,8 mm getragen werden, durch das Anlegen einer Spannung von 6 kV ist in Figur 6 gezeigt. Die transferierten Teile der Probe sind in der rechten Abbildung der Figur 6 klar erkennbar. Das Volumen des transferierten Teils der Probe ist im Vergleich zum Volumen der ursprünglichen Probe klein. Zur genauen Berechnung des transferierten Teils der Probe wurde eine Bildverarbeitung in Verbindung mit Kontaktwinkelmessungen unter der Annahme durchgeführt, dass die Oberfläche des transferierten Teils der Probe eine kugelförmige Kappe (Kugelkappe) ist. Für die Berechnung des Volumens des transferierten Teils der Probe wurde zunächst mit optischen Methoden die Höhe des transferierten Teils der Probe gemessen. Anschließend wurde das Volumen, basierend auf der Form (Kugelkappe) des aus dem transferierten Teil der Probe geformten Tropfens unter Berücksichtigung der Kontaktfläche und des Kontaktwinkels des Tropfen, berechnet. Für die in der Figur 6 abgebildeten transferierten Teile der Proben wurde ein mittleres Volumen von 35 nL berechnet.

Daher wurde durch das erfindungsgemäße Verfahren im Vergleich zum ursprünglichen Volumen der Probe nur ein sehr kleiner Teil der Probe transferiert. Dies und die Tatsache, dass das kontaktlose Transferieren eines Teils der Probe mehrmals nacheinander wiederholt werden kann, demonstriert die hervorragende Eignung des Verfahrens zum kontaktlosen Transferieren eines Teils einer Probe der vorliegenden Erfindung zur Aliquotentnahme in Tröpfchen-Mikroarrays.

Wie in Figur 7 gezeigt, kann durch das Anlegen einer Spannung von 6 kV auch aus Proben, bestehend aus entionisiertem Wasser, mit einem Volumen von 8 µL, die in einem 5x18 Muster auf einem Microarray mit hydrophilen Bereichen mit einem Durchmesser von 2,8 mm getragen werden, erfolgreich ein Teil der Probe kontaktlos transferiert werden. In der unteren Abbildung der Figur 7 wurde das Microarray entfernt, um eine bessere Sichtbarkeit der transferierten Teile der Proben zu gewährleisten. In diesem Beispiel wurde das mittlere Volumen der transferierten Teile der Proben als 0,90 µL berechnet. Dieses mittlere Volumen der transferierten Teile der Proben ist zwar deutlich größer ist als in dem vorstehenden Beispiel, in welchem Proben aus entionisiertem Wasser mit einem Volumen von 14 µL verwendet wurden, aber im Vergleich zum Volumen der ursprünglichen Probe dennoch deutlich kleiner.

In weiteren Versuchen konnte gezeigt werden, dass für den Fall, dass das Volumen der transferierten Teile der Proben nicht klein genug ist, die Parameter des Verfahrens angepasst werden können, um deren Volumen weiter zu verringern. Beispielsweise kann das Volumen der transferierten Teile der Probe durch die Größe und Form der hydrophilen Bereiche, der Kontaktwinkel der Probe auf der Oberfläche des Microarrays, das Volumen der Probe, die Stärke des elektrischen Feldes und die Leitfähigkeit der Probe beeinflusst werden. Daher kann durch das erfindungsgemäße Verfahren das Volumen des transferierten Teils der Probe sehr flexibel gesteuert werden, und das Verfahren kann zum Transferieren unterschiedlich großer Teile von Proben verwendet werden.

## Patentansprüche

1. Verfahren zum kontaktlosen Transferieren eines Teils einer Probe, umfassend die Schritte:
Bereitstellen einer Anordnung, welche folgende Komponenten in dieser Reihenfolge übereinander angeordnet umfasst:
eine erste Elektrode, die horizontal ausgerichtet ist,
ein Microarray, das eine Oberfläche mit mindestens einem Bereich aufweist, und auf mindestens einem Bereich eine Probe trägt,
einen Probensammler und
eine zweite Elektrode, die parallel zur ersten Elektrode ausgerichtet ist,
mit der Maßgabe, dass weder die erste Elektrode noch der Probensammler die Probe berührt, und
Anlegen einer elektrischen Spannung zwischen der ersten und der zweiten Elektrode, um ein elektrisches Feld zwischen beiden Elektroden zu erzeugen, wodurch ein Teil der Probe von dem Microarray auf den Probensammler transferiert wird.

2. Verfahren zum kontaktlosen Transferieren eines Teils einer Probe nach Anspruch 1, wobei der mindestens eine Bereich mindestens ein hydrophiler Bereich ist, wobei optional der mindestens eine hydrophile Bereich von einem hydrophoben Bereich umschlossen ist.

3. Verfahren zum kontaktlosen Transferieren eines Teils einer Probe nach Anspruch 1 oder 2, wobei die Anordnung, umfassend die erste Elektrode, das Microarray, den Probensammler und die zweite Elektrode, nicht bewegt wird, um den Teil der Probe auf den Probensammler zu transferieren.

4. Verfahren zum kontaktlosen Transferieren eines Teils einer Probe nach einem der Ansprüche 1 bis 3, wobei das erzeugte elektrische Feld eine Feldstärke von 800 kV/m bis 2400 kV/m aufweist.

5. Verfahren zum kontaktlosen Transferieren eines Teils einer Probe nach einem der Ansprüche 1 bis 4, wobei die Probe ein Volumen von 100 pL bis 100 µL aufweist.

6. Verfahren zum kontaktlosen Transferieren eines Teils einer Probe nach einem der Ansprüche 1 bis 5, wobei die Probe eine dielektrische Flüssigkeit oder eine leitfähige Flüssigkeit umfasst.

7. Verfahren zum kontaktlosen Transferieren eines Teils einer Probe nach einem der Ansprüche 1 bis 6, wobei der transferierte Teil der Probe zur Analyse, zu diagnostischen Zwecken oder in Screening-Verfahren verwendet wird.

8. Vorrichtung zum kontaktlosen Transferieren eines Teils einer Probe, umfassend eine Anordnung, welche folgende Komponenten in dieser Reihenfolge übereinander angeordnet umfasst:
eine erste Elektrode, die horizontal ausgerichtet ist,
ein Microarray, das eine Oberfläche mit mindestens einem Bereich aufweist,
einen Probensammler und
eine zweite Elektrode, die parallel zur ersten Elektrode ausgerichtet ist,
mit der Maßgabe, dass sich zwischen dem Microarray und dem Probensammler ein Zwischenraum befindet;
und eine Spannungsquelle, die ein elektrisches Feld zwischen der ersten Elektrode und der zweiten Elektrode erzeugt.

9. Vorrichtung zum kontaktlosen Transferieren eines Teils einer Probe nach Anspruch 8, wobei die erste und die zweite Elektrode in einem Abstand von 0,5 bis 20 mm voneinander entfernt angeordnet sind.

10. Vorrichtung zum kontaktlosen Transferieren eines Teils einer Probe nach Anspruch 8 oder 9, wobei der mindestens eine Bereich mindestens ein hydrophiler Bereich ist, wobei optional der mindestens eine hydrophile Bereich von einem hydrophoben Bereich umschlossen ist.

11. Vorrichtung zum kontaktlosen Transferieren eines Teils einer Probe nach Anspruch 10, wobei der mindestens eine hydrophile Bereich ein superhydrophiler Bereich ist und der hydrophobe Bereich, falls vorhanden, optional ein superhydrophober Bereich ist.

12. Verwendung der Vorrichtung nach einem der Ansprüche 8 bis 11 zum Transferieren eines Teils einer Probe, umfassend:
Auftragen einer Probe auf mindestens einem Bereich des Microarrays bzw., falls vorhanden, auf mindestens einem hydrophilen Bereich des Microarrays; und
Anlegen einer elektrischen Spannung zwischen der ersten und der zweiten Elektrode, um ein elektrisches Feld zwischen der ersten Elektrode und der zweiten Elektrode zu erzeugen.
